# EUROPÄISCHE PATENTSCHRIFT

(11) **EP 3 498 653 B1**
(45) Veröffentlichungstag und Bekanntmachung des Hinweises auf die Patenterteilung: **30.08.2023**
(21) Anmeldenummer: 18000955.7
(22) Anmeldetag: 06.12.2018
(51) Int. Cl.: B66C 1/12, B66C 1/18, B66C 13/04, B66C 13/08

(54) **WENDETRAVERSE MIT MINDESTENS EINEM SCHLAUFENELEMENT**
TURNING TRAVERSE WITH AT LEAST ONE LOOP ELEMENT
TRAVERSE DE RETOURNEMENT POURVUE D'AU MOINS UN ÉLÉMENT DE BOUCLE

(30) Priorität: 13.12.2017 DE 102017011511
(43) Veröffentlichungstag der Anmeldung: 19.06.2019
(73) Patentinhaber: SpanSet secutex Sicherheitstechnik GmbH, 52511 Geilenkirchen (DE)
(72) Erfinder: Franke, Boris, 52525 Heinsberg (DE)
(74) Vertreter: Taubert, Diana

(56) Entgegenhaltungen:
- EP-A1- 2 567 924
- WO-A1-96/04198
- WO-A1-2013/075751
- CN-A- 105 417 345
- CN-U- 205 472 240
- GB-A- 1 391 548
- JP-U- S55 140 080
- US-A1- 2015 158 702

## Beschreibung

Die Erfindung betrifft eine Wendetraverse mit mindestens einem Schlaufenelement und ein solches Element.

Wendetraversen mit mindestens einem Endlos-Schlaufenelement, welches drehbar gelagert ist, über einen drehbar gelagerten radialsymmetrischen Rotationskörper laufen und zur Handhabung von Lasten dienen, sind seit langem bekannt, so beispielsweise aus der DE 29 46 958 A1, der DE 3007 289 A1 oder CN 205 472 240 U. Ebenfalls sind grundsätzlich Wendetraversen mit zwei Antriebsketten, die aus starren Gliedern gebildet sind, bekannt, welche drehbar gelagert sind, über einen drehbar gelagerten radialsymmetrischen Rotationskörper laufen und zur Handhabung von Lasten dienen, so in der CN 105 417 345 A.

Weiter offenbart GB 1 391 548 A eine Wendetraverse gemäß dem Oberbegriff des Anspruchs 1.

In der Vergangenheit hat sich jedoch herausgestellt, dass die Handhabe der Last, die aufgrund der eigenen Schwere in mindestens einem Endlos-Schlaufenelement ruht, dahingehend problematisch verläuft, dass es bei einem Wendevorgang einer Last mangels ausreichender Haftung zwischen einer Oberfläche der Last und einer Auflagefläche des Schlaufenelements zu einer Schlupfbildung kommt und so eine synchrone Übertragung der Drehbewegung des Rotationskörpers auf die Last nicht erfolgt. Das ist insbesondere dann der Fall, wenn das mindestens eine Schlaufenelement an seiner Verschleißgrenze angelangt, diese jedoch noch nicht erreicht ist. Auch hat sich herausgestellt, dass sich eine Handhabe von nicht radialsymmetrischen Lasten als schwierig herausstellt, weil bei einer nur punktuell vorliegenden Auflagefläche der Last auf dem mindestens einen Schlaufenelement eine zu geringe Haftreibung zwischen Last und Schlaufenelement besteht.

Die Erfindung hat die Aufgabe, die Handhabe einer Last, insbesondere einer nicht radialsymmetrischen Last mittels einer Wendetraverse zu verbessern. Die Aufgabe wird durch die Merkmale des Hauptanspruchs 1 und des Nebenanspruchs 6 verwirklicht, wobei weitere Ausgestaltungen aus den Unteransprüchen folgen. Danach weist die erfindungsgemäße Traverse zum Wenden von Lasten und das erfinderische Schlaufenelement folgende Merkmale auf.

Die Traverse besteht aus einem Antriebselement, so einem Motor, mit mindestens einem drehbar gelagerten radialsymmetrischen Rotationskörper und mindestens einem die Last aufnehmenden Endlos-Schlaufenelement, wobei das mindestens eine Schlaufenelement über mindestens einen Rotationskörper, ein oder mehrere Antriebsräder oder sonstige geeignete Bauteile, läuft und von diesem angetrieben wird und die Last aufgrund der eigenen Schwere in dem mindestens einen Schlaufenelement ruhen kann. Eine Handhabe der Last kann dabei aufgrund einer Drehbewegung des Rotationskörpers erfolgen. Erfindungsgemäß weist dabei eine Innenfläche des Schlaufenelements Erhebungen auf, welche im Wesentlichen winklig zur Langseite des Schlaufenelements angeordnet sind und über die gesamte Breite der Innenfläche des Schlaufenelements verlaufen.

Die Erhebungen können dabei beispielhaft quer, also 90° oder diagonal, ca. 45°, zur Langseite des Schlaufenelements angeordnet sein. Auch können sich diese Anordnungen abwechseln, so abschnittsweise.

In weiterer Ausgestaltung können sich die Erhebungen strahlenförmig, wellenförmig und/oder kurvenförmig über die gesamte Breite der Innenfläche des Schlaufenelements erstrecken, je nach Anforderung der Umgebungsbedingungen, so der zu transportierenden Last.

Der mindestens eine Rotationskörper ist dabei angepasst. Seine Laufläche korrespondiert mit der Formgebung der Innenfläche des Schlaufenelements wie bei einem Zahnriemen und einem dazu korrespondierendem Riemenrad beziehungsweise Ritzel.

Die Erhebungen weisen im Querschnitt in Bezug zur Langseite des Schlaufenelements eine konvexe Form auf.

Ebenfalls kann vorgesehen werden, dass die Erhebungen in Bezug zur Langseite des Schlaufenelements einen halbkreisförmigen oder einen halbelliptischen Querschnitt aufweisen.

Aufgrund der Ausgestaltung der Erfindung wird eine optimierte Traverse zur Verfügung gestellt, bei der die Haftreibung zwischen Last und Schlaufenelement verbessert ist. Da Schutzhüllen für Schlaufenelemente nicht bestehen, entfällt zum einen ein Bauteil. Kosten werden dadurch minimiert und aufgrund der Reduzierung von Bauteilen besteht auch keine Gefahr, dass ein Verrutschen der Bauteile relativ zueinander erfolgen kann.

Die Erfindung wird nachfolgend anhand eines Ausführungsbeispiels unter Bezugnahme auf die Figuren weiter erläutert. Dabei ergeben sich weitere Vorteile, Merkmale und Ausgestaltungen der Erfindung.

Es zeigen:
**Fig.** 1 eine schematische Darstellung eines Teils einer Traverse mit einer Last,
**Fig. 2** eine ausschnittweise Darstellung eines Schlaufenelements.

In **Fig 1****.** ist eine Traverse **1,** eine erfindungsgemäße Wendetraverse, dargestellt, die aus einem Antriebselement **2** mit einem drehbar gelagerten radialsymmetrischen Rotationskörper **3** und einem die Last **5** aufnehmenden Endlos-Schlaufenelement **4** besteht.

Das Schlaufenelement **4** läuft über den Rotationskörper **3** und wird von diesem angetrieben. Eine Last **5** ruht aufgrund der eigenen Schwere in dem Schlaufenelement **4.**

Das Schlaufenelement **4** nimmt die Last **5** auf. Eine Handhabe der Last **5** kann aufgrund einer Drehbewegung des Rotationskörpers **3** erfolgen.

Erfindungsgemäß weist eine Innenfläche **6** des Schlaufenelements **4** Erhebungen **7,** auf, welche rechtwinklig zur Langseite **8** des Schlaufenelements **4** angeordnet sind. Sie verlaufen strahlenförmig über die gesamte Breite der Innenfläche **6** des Schlaufenelements **4,** **Fig. 1****.**

Wie aus einer Schnittdarstellung, **Fig. 2****,** hervorgeht, verlaufen die Erhebungen **7, 7'** und **7"** des Schlaufenelements **4** in Bezug zur Langseite **8** des Schlaufenelements **4** in einem Querschnitt **9** konvex und sind im Ausführungsbeispiel im Wesentlichen halbkreisförmig ausgestaltet. Der Rotationskörper **3** ist im Ausführungsbeispiel an den Querschnitt **9** der Erhebungen **7,** also an die Form der Erhebungen **7** angepasst. Seine Laufläche korrespondiert so mit der Formgebung der Innenfläche **6** des Schlaufenelements **4** ähnlich wie bei einem Zahnriemen.

### Bezugszeichenliste:

1. Traverse
2. Antriebselement
3. Rotationskörper
4. Schlaufenelement
5. Last
6. Innenfläche
7. Erhebungen
8. Langseite
9. Querschnitt

## Patentansprüche

1. Traverse (1) zum Wenden einer Last (5), bestehend aus einem Antriebselement (2) mit mindestens einem drehbar gelagerten radialsymmetrischen Rotationskörper (3) und mindestens einem die Last (5) aufnehmenden Endlos-Schlaufenelement (4), wobei das mindestens eine Schlaufenelement (4) über mindestens einen Rotationskörper (3) läuft und von diesem angetrieben wird und die Last (5) aufgrund der eigenen Schwere in dem mindestens einen Schlaufenelement (4) ruhen und eine Handhabe der Last (5) aufgrund einer Drehbewegung des Rotationskörpers (3) erfolgen kann, **dadurch gekennzeichnet dass** die Innenfläche (6) des Schlaufenelements (4) Erhebungen (7) aufweist, welche im Wesentlichen winklig zur Langseite (8) des Schlaufenelements (4) angeordnet sind und über die gesamte Breite der Innenfläche (6) des Schlaufenelements (4) verlaufen und dass die Erhebungen (7) sich strahlenförmig, wellenförmig und/oder kurvenförmig über die gesamte Breite der Innenfläche (6) des Schlaufenelements (4) erstrecken.

2. Traverse (1) nach Anspruch 1, wobei die Erhebungen (7) quer und/oder diagonal zur Langseite (8) des Schlaufenelements (4) angeordnet sind.

3. Traverse (1) nach einem der vorherigen Ansprüche, wobei die Erhebungen (7) einen konvex verlaufenden Querschnitt (9) in Bezug zur Langseite (8) des Schlaufenelements (4) aufweisen.

4. Traverse (1) nach einem der vorherigen Ansprüche 1 bis 3, wobei die Erhebungen (7) einen halbkreisförmigen oder einen halbelliptischen Querschnitt (9) in Bezug zur Langseite (8) des Schlaufenelements (4) aufweisen.

## Claims

1. A traverse (1) for turning a load (5), consisting of a drive element (2) with at least one rotatably mounted, radially symmetrical rotation body (3) and at least one continuous loop element (4) receiving the load (5), wherein the at least one loop element (4) runs via at least one rotation body (3) and is driven thereby and the load (5), due to its own weight, rests in the at least one loop element (4) and handling of the load (5) can be carried out due to a rotational movement of the rotation body (3),
**characterized in that**
the inner surface (6) of the loop element (4) has elevations (7) which are arranged substantially angularly to the long side (8) of the loop element (4) and which run across the entire width of the inner surface (6) of the loop element (4), and **in that** the elevations (7) extend radially, undulatingly, and/or curvilinearly across the entire width of the inner surface (6) of the loop element (4).

2. The traverse (1) according to Claim 1, wherein the elevations (7) are arranged transversely and/or diagonally relative to the long side (8) of the loop element (4).

3. The traverse (1) according to either one of the preceding claims, wherein the elevations (7) have a cross-section (9) which runs convexly relative to the long side (8) of the loop element (4).

4. The traverse (1) according to any one of the preceding Claims 1 to 3, wherein the elevations (7) have a semi-circular or semi-elliptical cross-section (9) relative to the long side (8) of the loop element (4).

## Revendications

1. Traverse (1) pour le retournement d'une charge (5), constituée d'un élément d'entraînement (2) avec au moins un corps de rotation (3) à symétrie radiale, monté à rotation, et au moins un élément en boucle continue (4) recevant la charge (5), dans laquelle l'au moins un élément en boucle (4) passe sur au moins un corps de rotation (3) et est entraîné par celui-ci et la charge (5) peut reposer dans l'au moins un élément en boucle (4) en raison de son propre poids et une manipulation de la charge (5) peut avoir lieu en raison d'un mouvement de rotation du corps de rotation (3),
**caractérisé en ce que**
la surface intérieure (6) de l'élément en boucle (4) présente des élévations (7) qui sont agencées essentiellement en angle par rapport au côté long (8) de l'élément en boucle (4) et s'étendent sur toute la largeur de la surface intérieure (6) de l'élément en boucle (4) et **en ce que** les élévations (7) s'étendent en forme de rayons, en forme d'ondes et/ou en forme de courbes sur toute la largeur de la surface intérieure (6) de l'élément en boucle (4).

2. Traverse (1) selon la revendication 1, dans laquelle les élévations (7) sont agencées transversalement et/ou en diagonale par rapport au côté long (8) de l'élément en boucle (4).

3. Traverse (1) selon l'une quelconque des revendications précédentes, dans laquelle les élévations (7) présentent une section transversale (9) qui s'étende de façon convexe par rapport au côté long (8) de l'élément en boucle (4).

4. Traverse (1) selon l'une quelconque des revendications 1 à 3 précédentes, dans laquelle les élévations (7) présentent une section transversale semi-circulaire ou semi-elliptique (9) par rapport au côté long (8) de l'élément en boucle (4).
